# FASCICULE DE BREVET EUROPEEN

(11) **EP 0 465 389 B1**
(45) Date de publication et mention de la délivrance du brevet: **05.10.1994**
(21) Numéro de dépôt: 91420218.9
(22) Date de dépôt: 02.07.1991
(51) Int. Cl.: E04F 13/08

(54) **Dispositif d'accrochage de panneaux ou chassis sur une façade**
Vorrichtung zum Hängen von Paneelen oder von Rahmen auf eine Fassade
Device to hang panels or frames on a façade

(30) Priorité: 05.07.1990 FR 9009176
(43) Date de publication de la demande: 08.01.1992
(73) Titulaire: PECHINEY BATIMENT, 77515 Pommeuse (FR)
(72) Inventeur: Le Barz, Léon, F-77380 Combs la Ville (FR); Bahloul, Kamel, F-94120 Fontenay sous Bois (FR)
(74) Mandataire: Mougeot, Jean-Claude

(56) Documents cités:
- CH-A- 522 094
- DE-B- 1 282 286
- FR-A- 2 561 285
- FR-A- 2 585 782

## Description

L'invention concerne un dispositif d'accrochage de panneaux de façade, opaques ou transparents sur une façade à ossature métallique, portante ou rapportée.

On connaît par les demandes de brevets FR-A-2 634 807, FR A 2 598 452, FR 2 561 285 par exemple, des systèmes d'accrochage de panneaux de parement sur une façade. Cependant la pose de ces panneaux est séquentielle et il n'est pas possible de monter ou démonter un (ou plusieurs) de ces éléments de façon isolée.

On connaît également par le brevet DE-B-1 282 286 un système de revêtement de façade par de la pierre naturelle ou artificielle, comportant un système de liaison (6,6a) présentant une embase plane (6) munie de deux ergots (11) dont les axes sont perpendiculaires à l'embase (6). Il faut cependant remarquer que ce dispositif assure la liaison, non pas entre le revêtement (7) et le mur porteur (1), mas entre deux éléments de revêtement adjacents (7).

Par ailleurs, dans les constructions actuelles, il est important que la mise hors d'eau et hors d'air soit effectuée aussi rapidement que possible après la finition du gros oeuvre, et les systèmes antérieurs imposent une finition totale de la façade pour ce faire.

Le dispositif selon l'invention permet de pallier ces inconvénients.

Ce dispositif comporte donc une embase plane, portant vers une de ses extrémités un élément d'accrochage 2a, de préférence cylindrique et est caractérisé en ce que l'autre extrémité porte une potence munie d'une traverse dont les deux extrémités présentent deux éléments d'accrochage 2b et 2c, identiques à l'élément 2a et dont les axes sont parallèles à l'embase.

Les éléments d'accrochage 2a et 2b sont disposés symétriquement par rapport à un plan à 45° par rapport à l'embase et les éléments d'accrochage 2b et 2c sont symétriques par rapport à l'axe des profilés, support du dispositif.

L'embase est munie du côté de l'élément d'accrochage extrême 2c d'un chanfrein à 45°, dont l'extrémité extérieure est située au droit de la paroi de la cavité interne du profilé support ; elle est munie à l'autre extrémité, d'un trou de fixation.

L'embase a de préférence une forme rectangulaire, mais toute forme permettant un glissement en translation à l'intérieur d'un profilé semi fermé est envisageable.

Dans une réalisation préférentielle, la traverse porte une gorge ou des échancrures permettant sa fixation à l'aide d'un cavalier, ou autre système équivalent, dans le profilé support.

Le chassis (vitré) ou panneau (opaque) correspondant est évidemment muni de crochets qui coopèrent avec les éléments d'accrochage 2a, 2b, 2c du dispositif selon l'invention. Ceux-ci sont généralement constitués par des éléments en tôles de profil adéquat. L'invention sera mieux comprise à l'aide des fig. 1 à 7.

La figure 1 représente le dispositif d'accrochage selon l'invention, vu en perspective.

Les figures 2 et 3 en représentent des vues en élevation et de côté.

La figure 4 représente la disposition des dispositifs suivant l'invention dans la section courante d'une façade.

La figure 5 représente la disposition des dispositifs suivant l'invention autour d'une ouverture avec chassis ouvrant.

La figure 6 représente une coupe horizontale détaillée d'une façade équipée des dispositifs suivant l'invention.

La figure 7 représente le détail des crochets d'un chassis ou panneau.

Le dispositif d' accrochage de panneaux suivant l'invention comporte donc une embase plane 1 de forme rectangulaire et portant vers l'une de ses extrémités un élément d'accrochage 2a de forme cylindrique dont l'axe 3 est perpendiculaire à l'embase 1 et vers l'autre extrémité d'une potence 4 portant une traverse 5 dont les 2 extrémités sont constituées par des éléments d'accrochage 2b, 2c dont l'axe commun 6 est parallèle à l'embase 1.

Les éléments 2a et 2b sont symétriques par rapport à un plan à 45° par rapport à l'embase dont la trace est 7 ; les éléments 2b et 2c sont symétriques par rapport au plan axial 8 du profilé support 9 ; la longueur de la traverse est donc fixée par la dimension transversale hors tout du profilé 9 utilisé.

L'embase est munie de côté de l'élément 2c d'un chanfrein 10 à 45° dont l'extrémité externe est à l'aplomb de l'intérieur externe 11 du profilé 9 ; l'embase 1 est également munie d'au moins un lien de fixation 12.

La traverse 5 porte une gorge 13 qui permet sa fixation dans le profilé 9 par l'intermédiaire d'un élément de blocage 14, tel qu'un cavalier. Le dispositif selon l'invention est de préférence réalisé en un alliage d'Al moulé.

Dans les sections courantes de la façade sans ouvertures ou avec des ouvertures comportant des panneaux ou chassis fixes, les dispositifs selon l'invention sont placés 2 par 2 dans les angles du réseau de supports 9 constitués de montants 20 et de traverses 21 tels que représentés sur la figure 4 soit côte à côte-rangée 20a- soit en opposition-rangée 20b-

Dans les sections de la façade comportant des ouvertures avec panneaux ou chassis mobiles tels que les fenêtres, les dispositifs sont placés aux 4 coins desdites ouvertures comme cela est schématisé à la figure 5.

Ils permettent l'accrochage individuel de panneaux ou chassis à l'aide de crochets tels que ceux représentés sur les figures 6, et 7 montrant en coupe horizontale un exemple détaillé d'utilisation des dispositifs d'accrochage selon l'invention.

Sur la figure 6 on reconnaît un élément en maçonnerie 22 ainsi que l'isolation 23 avec sa couverture d'étanchéité.

Les chassis vitrés 24 comportant un cadre métallique forme de profilés 25 supportant une vitre teintée 32 collée. Sur la face intérieure des profilés 25 sont fixés des crochets plats 26 (dont la forme est reportée à la figure 7) par l'intermédiaire de vis 27.

Ces crochets 26 s'appuient par leur échancrure 29 sur les organes d'accrochage 2b et 2c du dispositif revendiqué, lui même fixé au support 21 par l'intermédiaire de vis 28.

Bien sûr, une fois mis en place les chassis ou panneaux sont solidarisés sur la façade par la pose d'une barrette "antidégondable" 30, fixée par des vis 31.

En retirant cette barrette, il est possible d'enlever individuellement le panneau ou chassis situé immédiatement au-dessous de celle-ci.

Le dispositif selon l'invention possède sur les solutions de l'art antérieur les avantages suivants :
- mises hors d'eau et/ou hors d'air rapides, après finition du gros oeuvre des bâtiments.
- facilité de montage et de démontage individuel des panneaux ou chassis de revêtement de façades.

## Revendications

1. Dispositif d'accrochage de panneaux ou chassis individuels sur une façade comportant une embase plane (1) portant à l'une de ses extrémités un élément d'accrochage (2a) dont l'axe (3) est perpendiculaire à l'embase (1) caractérisé en ce que l'autre extrémité de cette embase (1) porte une potence (4) munie d'une traverse (5) dont les extrémités sont constituées par des éléments d'accrochage (2b, 2c) identiques à l'élément (2a) et dont les axes sont parallèles à l'embase (1).

2. Dispositif selon la revendication 1 caractérisé en ce que les éléments d'accrochage (2a et 2b) sont symétriques par rapport à un plan faisant 45° par rapport à l'embase (1).

3. Dispositif selon l'une des revendications 1 ou 2 caractérisé en ce que les élements d'accrochage (2a, 2b, 2c) sont cylindriques.

4. Dispositif selon l'une des revendications 1 à 3 caractérisé en ce qu'il comporte au moins un trou de fixation (12).

5. Dispositif selon l'une des revendications 1 à 4 caractérisé en ce qu'il est réalisé en un alliage d'Al moulé.

6. Système d'accrochage comportant un dispositif d'accrochage selon l'une des revendications 1 à 5 et un profilé support (9) solidaire de la façade, caractérisé en ce que les éléments d'accrochage (2b et 2c) sont symétriques par rapport au plan médian du profilé support (9).

7. Système d'accrochage selon la revendication 7, caractérisé en ce que l'embase (1) côté potence (4) possède un chanfrein à 45° (10) dont l'extrémité externe se trouve à l'aplomb de la face interne (11) du profilé support (9).

8. Dispositif d'accrochage selon l'une ces revendications 6 ou 7 caractérisé en ce que la traverse (5) comporte une gorge (13) ou des échancrures permettant sa fixation dans le profil support (9) à l'aide d'un élément de blocage (14).

## Claims

1. Device for fastening single panels or frames on a facade comprising a flat base (1) carrying, at one of its ends, a fastening element (2a) of which the axis (3) is perpendicular to the base (1), characterised in that the other end of this base (1) carries a bracket (4) equipped with a cross member (5) of which the ends consist of fastening elements (2b, 2c) identical to the element (2a) and of which the axes are parallel to the base (1).

2. Device according to claim 1, characterised in that the fastening elements (2a and 2b) are symmetrical about a plane at 45° to the base (1).

3. Device according to one of claims 1 or 2, characterised in that the fastening elements (2a, 2b, 2c) are cylindrical.

4. Device according to one of claims 1 to 3, characterised in that it comprises at least one fixing hole (12).

5. Device according to one of claims 1 to 4, characterised in that it is produced from a moulded Al alloy.

6. Fastening system comprising a fastening device according to one of claims 1 to 5 and a supporting profile (9) integral with the facade, characterised in that the fastening elements (2b and 2c) are symmetrical about the median plane of the supporting profile (9).

7. Fastening system according to claim 7, characterised in that the base (1) has, on the side with the bracket (4), a bevel at 45° (10) of which the external end is at right angles to the internal face (11) of the supporting profile (9).

8. Fastening device according to one of claims 6 or 7, characterised in that the cross member (5) comprises a groove (13) or notches allowing it to be fixed in the supporting profile (9) by means of a locking element (14).

## Patentansprüche

1. Vorrichtung zum Einhängen von Paneelen oder Rahmen an einer Fassade, bestehend aus einer ebenen Grundplatte (1), die im Bereich eines ihrer Enden ein Einhängelement (2a) trägt, dessen Achse (3) senkrecht zu der Grundplatte (1) verläuft,
dadurch gekennzeichnet, daß das andere Ende dieser Grundplatte (1) einen Arm (4) trägt, der mit einer Querstrebe (5) versehen ist, deren Enden von Einhängelementen (2b, 2c) gebildet werden, die identisch mit dem Element (2a) sind und deren Achsen parallel zu der Grundplatte (1) verlaufen.

2. Vorrichtung nach Anspruch 1,
dadurch gekennzeichnet, daß die Einhängelemente (2a und 2b) bezogen auf eine Symmetrieebene, die im 45°-Winkel zur Grundplatte (1) liegt, symmetrisch sind.

3. Vorrichtung nach einem der Ansprüche 1 oder 2,
dadurch gekennzeichnet, daß die Einhängelemente (2a, 2b, 2c) zylindrisch sind.

4. Vorrichtung nach einem der Ansprüche 1 bis 3,
dadurch gekennzeichnet, daß sie mindestens ein Befestigungsloch (12) aufweist.

5. Vorrichtung nach einem der Ansprüche 1 bis 4,
dadurch gekennzeichnet, daß sie aus einer aluminium-guss legierung besteht.

6. Einhängsystem, bestehend aus einer Einhängvorrichtung nach einem der Ansprüche 1 bis 5 und einem mit der Fassade fest verbundenen Tragprofil (9),
dadurch gekennzeichnet, daß die Einhangelemente (2b und 2c) bezogen auf die Mittelebene des Tragprofils (9) symmetrisch sind.

7. Einhängsystem nach Anspruch 6,
dadurch gekennzeichnet, daß die Grundplatte (1) an der Seite des Arms (4) eine 45°-Abschrägung (10) aufweist, deren äußeres Ende sich im Lot mit der Innenseite (11) des Tragprofils (9) befindet.

8. Einhängvorrichtung nach einem der Ansprüche 6 oder 7,
dadurch gekennzeichnet, daß die Querstrebe (5) eine Auskehlung (13) oder bogenförmige Ausschnitte aufweist, durch die sie an dem Tragprofil (9) mit einem Arretierelement (14) befestigt werden kann.
